# EUROPÄISCHE PATENTANMELDUNG

(11) **EP 0 854 099 A1**
(43) Veröffentlichungstag der Anmeldung: **22.07.1998**
(21) Anmeldenummer: 97100708.3
(22) Anmeldetag: 17.01.1997
(51) Int. Cl.: B65D 88/68, B65D 90/58

(54) **Vorrichtung zum Austragen von Schüttgut aus einem Behälter und Verschlussorgan dafür**

(71) Anmelder: ANAG A. Nussbaumer AG, 3186 Düdingen (CH)
(72) Erfinder: Hauri, André, 3173 Oberwangen (CH)
(74) Vertreter: Stocker, Kurt

(57) **Zusammenfassung**

Eine Austragsvorrichtung (1) mit einem konischen Mantelbereich (2), entlang dessen Innenfläche ein Abstreifer (3) drehbar angeordnet ist, umfasst am unteren Ende eine Auslassöffnung (8), die von einem Verschlussorgan (9) verschlossen bzw. mit einem gewünschten Auslassquerschnitt freigegeben werden kann. Am Verschlussorgan (9) der Auslassöffnung (8) ist ein gegen das Behälterinnere vorstehendes Kratzelement (16) befestigt. Das Kratzelement (16) wird bei jeder Bewegung des Verschlussorganes (9) durch das an das Verschlussorgan (9) angrenzende Schüttgut bewegt, was zu einem Auflockern desselben führt.

## Beschreibung

Die Erfindung bezieht sich auf eine Vorrichtung zum Austragen von Schüttgut nach dem Oberbegriff des Anspruches 1 und auf ein Verschlussorgan nach dem Oberbegriff des Anspruches 6.

Die in Behältern aufbewahrten Schüttgüter werden meist durch untenliegende Auslassöffnungen in gewünschten Mengen ausgegeben. Um Auslassprobleme, insbesondere durch Anbacken oder Brückenbildung, zu vermeiden, sind verschiedene Lösungen mit um eine Auslassachse drehenden Lockerungselementen bzw. Abstreifern bekannt. Die drehbaren Elemente sind etwa einem konischen Auslassbereich über der Auslassöffnung zugeordnet und bewegen sich entlang einer konischen Mantelfläche direkt im Schüttgut oder aber durch eine bewegliche Folie von diesem getrennt. Es hat sich nun gezeigt, dass bestimmte Produkte, insbesondere nachdem sie einige Tage im Austragsbereich gehalten wurden, pfropfenförmige Teilmengen bilden, die mit den Abstreifern mitdrehen, bzw. durch die unter der Folie drehenden Elemente nicht aufgelockert werden, so dass auch nach dem Öffnen der Auslassöffnung kein Produkt austritt, oder aber zumindest kein dosiertes Austragen möglich ist.

Die Aufgabe der Erfindung besteht nun darin, eine Vorrichtung zu beschreiben, bei der nach dem Öffnen der Auslassöffnung ein dosiertes Austragen gewährleistet wird.

Die Lösung der Aufgabe gelingt durch die Verwirklichung der Merkmale des Anspruches 1 oder des Anspruches 6.

Zur Lösung der Aufgabe ist am Verschlussorgan der Auslassöffnung ein gegen das Behälterinnere vorstehendes Kratzelement befestigt. Das Kratzelement wird bei jeder Bewegung des Verschlussorganes durch das an das Verchlussorgan angrenzende Schüttgut bewegt, was zu einem Auflockern desselben führt. Das Kratzelement ist vorzugsweise so an einem Randbereich der Verschlussfläche angeordnet, dass es von einem ersten Randbereich der Austragsöffnung im wesentlichen durch einen zentralen Bereich derselben zu einem zweiten Randbereich bewegbar ist. Bei Ausführungsformen mit im Schüttgut angeordneten Abstreifern, verhindert das Kratzelement, dass pfropfenförmige Teilmengen mit den Abstreifern mitdrehen. Das heisst das Kratzelement setzt der Drehbewegung einen Widerstand entgegen und führt direkt zum Auseinanderbrechen des andrehenden Pfropfens.

Weil das Verschlussorgan zum Austragen von Schüttgut, bzw. zum Freigeben zumindest eines Teiles der Auslassöffnung 8, immer etwas bewegt werden muss, wird auch das Kratzerelement 16 ohne zusätzliche Betätigungseinrichtung bei jedem Schüttgut-Austrag etwas durch das zuerst auszutragende Schüttgut bewegt. Dabei werden Brücken und/oder Anbackungen aufgetrennt.

Die Zeichnungen erläutern die Erfindung anhand schematisch dargestellter Beispiele. Dabei zeigt
- Fig. 1:: eine perspektivische Darstellung einer Austragsvorrichtung mit einem schwenkbaren Verschlussorgan; und
- Fig. 2:: einen Schnitt durch einen innen mit Folie versehenen Austragstrichter mit einem als Schieber ausgebildeten Verschlussorgan.

Fig. 1 zeigt eine Austragsvorrichtung 1 mit einem konischen Mantelbereich 2, entlang dessen Innenfläche ein Abstreifer 3 drehbar angeordnet ist. Der Abstreifer 3 wird von einer ringförmigen Führungsvorrichtung 4 geführt und von einer Antriebsvorrichtung 5 in Drehung versetzt. Am oberen Ende der Austragsvorrichtung 1 ist ein Anschlussflansch 6 zum Befestigen der Austragsvorrichtung an einem Behälter bzw. Silo ausgebildet. Am unteren Ende ist in einer Abschlussscheibe 7 eine Auslassöffnung 8 ausgebildet, die von einem schwenkbaren Verschlussorgan 9 verschlossen bzw. mit einem gewünschten Auslassquerschnitt freigegeben werden kann. Die Schwenkführung umfasst ein Schwenklager 10 in dem eine Welle 11 um eine Drehachse 12 drehbar gelagert ist. Zur Betätigung der Schwenkbewegungen des Verschlussorganes ist eine Schwenkbetätigungs-Vorrichtung 13, insbesondere mit einer Zylinder-Kolben-Einheit 14, vorgesehen. Die Verbindung zwischen der Welle 11 und dem Verschlussorgan 9 ist durch eine Stützvorrichtung 15 verstärkt.

Das Verschlussorgan 9 bzw. die Verschlussplatte hat eine seitliche Ausnehmung 9a, die bei kleinen Auslassquerschnitten verhindert, dass die Öffnung nur schlitzförmig ist. Durch den freien Bereich der Auslassöffnung 8 ist der untere Teil eines Kratzelementes 16 sichtbar. Der obere Teil des Kratzelementes 16 erstreckt sich über die Führungsvorrichtung 4 und ist dabei so ausgebildet, dass das Kratzelement 16 den Abstreifer 3 nicht berühren kann. Beim Öffnen und Schliessen der Auslassöffnung 8 bewegt sich das Kratzelement 16 gemäss dem zweiten Pfeil 17 um die Achse 12. Bei dieser Bewegung lockert das Kratzelement 16 das Schüttgut auf.

Fig. 2 zeigt eine Austragsvorrichtung 1 bei der Lockerungselemente 3' unter einer konischen Folie 18, dicht vom Schüttgut getrennt, angeordnet sind. Die Führungsvorrichtung 4 umfasst ein Drehlager 19 und ein Antriebs-Aufnahmeelement 20, vorzugsweise ein Zahnrad, das von einem Übertragungselement, insbesondere einer Kette in Bewegung versetzbar ist. Zum Antreiben des Übertragungselementes ist ein Motor 21 und ein Antriebselement 22, vorzugsweise ein Zahnrad, vorgesehen. Unterhalb der Führungsvorrichtung 4 ist eine Abschlussscheibe 7 mit einer Auslassöffnung 8 und einer Linearführung 23 für ein als Schieber ausgebildetes Verschlussorgan 9 vorgesehen. Das Verschlussorgan ist von einer Betätigungsvorrichtung 24 betätigbar.

Im Randbereich des freien Endes des Verschlussorganes 9 steht ein Kratzelement 16 vom Verschlussorgan 9 nach oben. Dabei ist gewährleistet, dass die Auslassöffnung 8 ganz verschlossen und im wesentlichen ganz geöffnet werden kann. In den beiden Extremlagen führt das Kratzelement 16 je entlang eines Folienteilbereiches. Solange das Kratzelement 16 in seinem Bewegungsbereich nicht an der Folienfläche ansteht und mit einem vernünftigen Kraftaufwand durch das Schüttgut bewegbar ist, kann eine beliebige Form dafür gewählt werden, gegebenenfalls wird etwa eine insbesondere dreieckige Fläche 16a daran befestigt, die dem Mitdrehen eines Pfropfens einen sehr hohen Widerstand entgegenhält.

In der dargestellten Ausführungsform ist zwischen der Führungsvorrichtung 4 und der Abschlussscheibe 7 ein Drehlager 25 eingezeichnet. Durch diese Drehmöglichkeit kann das Kratzerelement in eine beliebige Richtung quer zur Auslassachse bewegt werden.

## Patentansprüche

1. Vorrichtung zum Austragen von Schüttgut aus einem Behälter mit einer untenliegenden Auslassöffnung (8) und einem Verschlussorgan (9) zum wahlweisen Verschliessen und Öffnen der Auslassöffnung (8), **dadurch gekennzeichnet, dass** vom Verschlussorgan (9) ein Kratzelement (16) gegen den Behälterinnenraum vorsteht, welches beim Öffnen durch das Schüttgut im Bereich der Auslassöffnung (8) bewegt wird und so zu einer Lockerung des austrittsbereiten Schüttgutes führt.

2. Vorrichtung nach Anspruch 1, **dadurch gekennzeichnet, dass**, über der Auslassöffnung (8) ein im wesentlichen konisch berandeter Auslassbereich und vorzugsweise ein entlang der Konusfläche laufender Abstreifer (3, 3') vorgesehen ist, der insbesondere durch eine konische Folienfläche (18) vom Schüttgut getrennt wird.

3. Vorrichtung nach Anspruch 1 oder 2, **dadurch gekennzeichnet, dass** das Verschlussorgan (9) in einer Linearführung und/oder einer Schwenkführung (10) geführt ist, wobei beim Öffnen und Schliessen die Verschlussfläche des Verschlussorganes (9) eine Linearverschiebung und/oder eine Schwenkbewegung relativ zur Auslassöffnung (8) durchführt und das Kratzelement (16) vorzugsweise an einem Randbereich der Verschlussfläche befestigt und von einem ersten Randbereich der Auslassöffnung im wesentlichen durch einen zentralen Bereich derselben zu einem zweiten Randbereich bewegbar ist.

4. Vorrichtung nach Anspruch 3, **dadurch gekennzeichnet, dass**, das Verschlussorgan (9) nach unten aus der Linear- bzw. Schwenkführung entnehmbar ist.

5. Vorrichtung nach einem der Ansprüche 1 bis 4, **dadurch gekennzeichnet, dass** das Kratzelement (16) zumindest teilweise als Flächenelement ausgebildet ist, dessen Schmalseiten im wesentlichen in die beiden Bewegungsrichtungen ausgerichtet sind.

6. Verschlussorgan für eine Vorrichtung nach dem Oberbegriff des Anspruches 1, **dadurch gekennzeichnet, dass** von der Verschlussfläche ein Kratzelement (16) vorsteht, das nach dem Einsetzen des Verschlussorgans (9) in eine einer Behälter-Auslassöffnung zugeordnete Linear und/oder Schwenkführung (10) gegen den Behälterinnenraum vorsteht.
